# EUROPÄISCHE PATENTSCHRIFT

(11) **EP 2 876 243 B1**
(45) Veröffentlichungstag und Bekanntmachung des Hinweises auf die Patenterteilung: **12.04.2017**
(21) Anmeldenummer: 13194222.9
(22) Anmeldetag: 25.11.2013
(51) Int. Cl.: E06B 3/46, E06B 3/50, E06B 5/16, E06B 7/215, E06B 3/70

(54) **Schiebetor mit integrierter Flügeltür**
Sliding gate with integrated door leaf
Portail coulissant avec porte battante intégrée

(43) Veröffentlichungstag der Anmeldung: 27.05.2015
(73) Patentinhaber: Planet GDZ AG, 8317 Tagelswangen (CH)
(72) Erfinder: Dintheer, Andreas, 8308 Illnau (CH)
(74) Vertreter: Clerc, Natalia

(56) Entgegenhaltungen:
- DE-U1-202007 007 569
- US-A- 3 111 981

## Beschreibung

### TECHNISCHES GEBIET

Die vorliegende Erfindung betrifft ein Schiebetor mit mindestens einer im Schiebetor integrierten schwenkbaren Flügeltür.

### STAND DER TECHNIK

Absenkdichtungen für Türen sind hinlänglich bekannt. Sie verhindern Lichtdurchlässe, bieten einen Schallschutz und können je nach Ausgestaltungsform auch Luftzirkulation unterbinden. Absenkbare Türdichtungen bestehen üblicherweise im Wesentlichen aus einem Gehäuse in Form einer nach unten offenen, u-förmigen Profilschiene, einer in diesem Gehäuse gehaltenen und relativ zu diesem verschiebbaren Dichtleiste mit einem Dichtelement und aus einem Antriebsmechanismus zum Absenken bzw. zum Anheben der Dichtleiste. Üblicherweise senkt sich die Dichtleiste automatisch beim Schliessen der Tür ab, indem eine Druckkraft in Längsrichtung auf einen Betätigungsstab oder Schieber wirkt und den mechanischen Absenkmechanismus in Betrieb setzt. Derartige Türdichtungen sind beispielsweise aus EP 0 338 974, DE 299 16 090 U und EP 0 509 961 bekannt.

Bewährte Absenkmechanismen, welche einseitig ausgelöst werden, sind beispielsweise in EP 0 509 961 und CH 688 741 beschrieben. Diese Absenkmechanismen verwenden eine oder mehrere hintereinander angeordnete Blattfedern. Jede Blattfeder ist mit einem ersten Ende, welches einem dem Gehäuse vorstehenden Ende des Schiebers benachbart ist, am Schieber selber befestigt. Jede Blattfeder ist ferner mit ihrem mittleren Bereich an der Dichtleiste und mit ihrem dem vorstehenden Ende des Schiebers fernen Ende am Gehäuse befestigt. Dadurch wird der beim Schliessen der Tür auf den Schieber wirkende Druck auf die Blattfedern übertragen. Diese beugen sich und senken die Dichtleiste ab.

Auch EP 0 037 131 und DE 20 2011 001 104 U lösen den Absenkmechanismus über eine Druckkraft aus.

Für Schiebetüren mit integrierten schwenkbaren Flügeltüren, insbesondere für Feuerschutz- oder Rauchschutztore mit Fluchttüren, sind jedoch kaum Dichtungslösungen bekannt.

DE 102 48 819 beschreibt eine Schiebetüre mit einer Drehflügeleinheit, wobei die Drehflügeleinheit eine Bodendichtung aufweist. Diese Bodendichtung kann zum Schwenken der Tür angehoben werden.

US 5 467 559 beschreibt eine Schiebewand mit einer Fluchttüre, welche eine elektrisch aktivierbare Absenkdichtung aufweist.

EP 1 359 280 beschreibt eine Schiebetüranlage mit schwenkbaren Flügeln, welche mit einer Absenkdichtung versehen sind. Die Dichtung wird über einen stirnseitig vorstehenden Auslöser aktiviert, welcher beim Öffnen der Tür entlang einer Kulisse einer Nocke entlang gleitet.

DE 20 2007 007 569 U offenbart ein Feuerschutz-Schiebetor mit einer schwellenlosen Fluchttür. Die Fluchttür ist als Flügeltür ausgebildet und weist eine einseitig auslösbare Absenkdichtung auf. Damit die Absenkdichtung auch beim Schliessen des Schiebetors abgesenkt werden kann, ist eine Kraftübertragungsstange am oder im Schiebetorteil angeordnet, welche auf den Auslöser der Absenkdichtung drückt.

US 3 111 981 A offenbart zwei hintereinander angeordnete absenkbare Dichtungselemente, wobei ein erstes Dichtungselement das nachfolgende zweite Dichtungselement betätigt.

### DARSTELLUNG DER ERFINDUNG

Es ist deshalb eine Aufgabe der Erfindung, ein Schiebetor zu schaffen, welches beliebig mit Türen ausgestattet werden kann und trotzdem eine über seine gesamte Breite mit absenkbaren Dichtungen versehen werden kann.

Diese Aufgabe löst ein Schiebetor mit den Merkmalen des Anspruchs 1. Unter Schiebetor wird hier auch eine Schiebetür verstanden.

Das erfindungsgemässe Schiebetor weist einen verschiebbaren Grundflügel und mindestens eine im Grundflügel angeordnete, um eine vertikale Achse schwenkbare Flügeltür auf. Die Flügeltür weist eine automatisch mechanisch aktivierbare Absenkdichtung auf zur Dichtung der Flügeltür gegenüber einem Boden oder einer Decke, wobei die Absenkdichtung beim Öffnen der Flügeltür automatisch anhebbar und beim Schliessen der Flügeltür automatisch absenkbar ist. Erfindungsgemäss ist im Schiebetor, jedoch ausserhalb der Flügeltür, eine weitere automatisch mechanisch aktivierbare Absenkdichtung vorhanden, wobei eine zweite dieser zwei Absenkdichtungen durch eine erste dieser zwei Absenkdichtungen aktivierbar ist.

Da die eine Absenkdichtung die andere aktiviert, lassen sich auch mehrere Türen in demselben Schiebetor anordnen. Zudem ist es nicht wesentlich, auf welcher Seite in Bezug auf die Schliessrichtung des Schiebetors die Flügeltür schwenkbar gehalten ist.

Die aktivierende Absenkdichtung kann in einem ersten Fall im Grundflügel und in einem zweiten Fall in der Flügeltür angeordnet sein. Die aktivierte Absenkdichtung ist im jeweils anderen Teil des Schiebetors angeordnet, d.h. im ersten Fall in der Flügeltür und im zweiten Fall im Grundflügel.

Das erfindungsgemässe Schiebetor eignet sich insbesondere als Feuerschutz-Schiebetor und/oder als Rauchschutz-Schiebetor, wobei die mindestens eine schwenkbare Flügeltür eine schwellenlose Fluchttür bildet. Derartige Tore schliessen sich vorzugweise im Brandfall automatisch. Das Schiebetor eignet sich jedoch beispielsweise auch als Trennwand zwischen zwei Räumen, wobei die mindestens eine Flügeltür eine Verbindungstür zwischen den Räumen bildet.

Vorzugsweise weist das Schiebetor mehr als zwei Absenkdichtungen auf, welche in Längsrichtung hintereinander angeordnet sind, wobei eine der zweiten Absenkdichtung benachbarte dritte Absenkdichtung durch die zweite Absenkdichtung aktivierbar ist und gegebenenfalls in Längsrichtung der dritten Absenkdichtung nachfolgende Absenkdichtungen durch die jeweils benachbarte vorgängige Absenkdichtung aktivierbar sind. Dank dieser Weiterleitung der Aktivierung der Absenkdichtungen lässt sich das gesamte Schiebetor inklusive mehrerer darin enthaltener Dreh- oder Flügeltüren mit demselben Typus Absenkdichtung versehen.

In einer bevorzugten Ausführungsform weist jede Absenkdichtung einen stirnseitig vorstehenden federbelasteten Betätigungsstab auf, welcher in Längsrichtung der Absenkdichtung eindrückbar ist um die Absenkdichtung zu aktivieren. Der erste Betätigungsstab steht dabei der ersten Absenkdichtung mit einem ersten vorstehenden Ende der ersten Absenkdichtung vor und er steht mit einem zweiten Ende auf der gegenüberliegenden Stirnseite der ersten Absenkdichtung vor. Der zweite Betätigungsstab der zweiten Absenkdichtung ist mittels dieses zweiten Endes eindrückbar, um die zweite Absenkdichtung zu aktivieren. Dadurch lassen sich bekannte Absenkdichtungen mit geringen Änderungen verwenden. Der Auslösemechanismus ist einfach zu betätigen und deshalb wenig störungsanfällig. Zudem wird auch bei geschlossenem Schiebetor die Absenkdichtung der Flügeltür automatisch angehoben, wenn diese Flügeltür geöffnet wird. Dank dem noch immer vorstehenden Betätigungsstab der im Grundflügel angeordneten Absenkdichtung wird beim Schliessen des Schwenkflügels der Flügeltür die Absenkdichtung der Flügeltür wieder abgesenkt.

Die Weiterleitung der Auslösung ist optimiert, wenn alle Absenkdichtungen stirnseitig vorstehende Betätigungsstäbe aufweisen, welche in Längsrichtung der Absenkdichtung eindrückbar sind, wobei der Betätigungsstab des dritten und der allenfalls in Längsrichtung nachfolgenden Absenkdichtungen durch das zweite Ende des Betätigungsstabs der jeweiligen benachbarten vorgängigen Absenkdichtung eindrückbar ist.

In einer bevorzugten Ausführungsform ist der Grundflügel mit der ersten oder zweiten Absenkdichtung ausgestattet.

Vorzugsweise weist das Schiebetor mindestens zwei schwenkbare Flügeltüren auf, wobei jede Flügeltür mit einer der genannten Absenkdichtungen versehen ist.

In einer bevorzugten Ausführungsform weist die Flügeltür eine vertikal verlaufende Schwenkachse auf, welche in Schliessrichtung des Schiebetors der Flügeltür vorangeht, wobei die zweite Absenkdichtung die Absenkdichtung der Flügeltür ist und die erste Absenkdichtung im Grundflügel angeordnet ist. Um eine optimale Betätigung der Absenkdichtungen beim Öffnen und Schliessen der Flügeltür zu gewährleisten weist das zweite hintere Ende des ersten Betätigungsstabes vorzugsweise eine konkave Kulissenfläche auf und das erste vordere Ende des zweiten Betätigungsstabes eine konvexe Kulissenfläche, wobei beim Öffnen der Flügeltür im geschlossenen Zustand des Grundflügels diese konvexe Kulissenfläche entlang der konkave Kulissenfläche schwenkt und beim Schliessen der Flügeltür die konkave Kulissenfläche auf die konvexe Kulissenfläche drückt

In einer bevorzugten Ausführungsform weist Flügeltür eine vertikal verlaufende Schwenkachse aufweist, welche in Schliessrichtung des Schiebetors der Flügeltür nachfolgt, wobei die zweite Absenkdichtung die Absenkdichtung der Flügeltür ist und die erste Absenkdichtung im Grundflügel angeordnet ist. Um eine optimale Betätigung der Absenkdichtungen beim Öffnen und Schliessen der Flügeltür zu gewährleisten, ist das zweite hintere Ende des ersten Betätigungsstabes mit einer Gleitplatte versehen, welche einem Dichtungsgehäuse der ersten Absenkdichtung in einem Winkel zur Längsrichtung und senkrecht zu einer Schwenkachse der Flügeltür nach aussen vorsteht, wobei das erste vordere Ende des zweiten Betätigungsstabes eine Schrägfläche aufweist und wobei beim Öffnen der Flügeltür im geschlossenen Zustand des Grundflügels die Schrägfläche der Gleitplatte entlang gleitet und wobei beim Schliessen der Flügeltür die Gleitplatte auf die Schrägfläche drückt.

In einer bevorzugten Ausführungsform weist Flügeltür eine vertikal verlaufende Schwenkachse auf, welche in Schliessrichtung des Schiebetors der Flügeltür vorangeht, wobei die erste Absenkdichtung die Absenkdichtung der Flügeltür ist und die zweite Absenkdichtung im Grundflügel angeordnet ist. Um eine optimale Betätigung der Absenkdichtungen beim Öffnen und Schliessen der Flügeltür zu gewährleisten, ist das zweite hintere Ende des ersten Betätigungsstabes mit einer Gleitplatte versehen, welche einem Dichtungsgehäuse der ersten Absenkdichtung in einem Winkel zur Längsrichtung und senkrecht zu einer Schwenkachse der Flügeltür nach aussen vorsteht, wobei das erste vordere Ende des zweiten Betätigungsstabes eine Schrägfläche aufweist und wobei beim Öffnen der Flügeltür im geschlossenen Zustand des Grundflügels die Gleitplatte der Schrägfläche entlang gleitet und wobei beim Schliessen der Flügeltür die Gleitplatte auf die Schrägfläche drückt.

In einer bevorzugten Ausführungsform weist die Flügeltür eine vertikal verlaufende Schwenkachse auf, welche in Schliessrichtung des Schiebetors der Flügeltür nachfolgt, und wobei die erste Absenkdichtung die Absenkdichtung der Flügeltür ist und die zweite Absenkdichtung im Grundflügel angeordnet ist. Um eine optimale Betätigung der Absenkdichtungen beim Öffnen und Schliessen der Flügeltür zu gewährleisten weist das zweite hintere Ende des ersten Betätigungsstabes eine konvexe Kulissenfläche auf und das erste vordere Ende des zweiten Betätigungsstabes weist eine konkave Kulissenfläche auf, wobei beim Öffnen der Flügeltür im geschlossenen Zustand des Grundflügels die konvexe Kulissenfläche entlang der konkave Kulissenfläche schwenkt und wobei beim Schliessen der Flügeltür die konvexe Kulissenfläche auf die konkave Kulissenfläche drückt.

Diese Ausführungsformen lassen sich beliebig miteinander kombinieren.

Die Dichtungseinheit zur Verwendung im erfindungsgemässen Schiebetor weist mindestens zwei automatisch mechanisch aktivierbare Absenkdichtungen auf, welche in ihrer Längsrichtung hintereinander anordnungsbar sind, wobei eine erste dieser zwei Absenkdichtungen durch eine zweite dieser zwei Absenkdichtung aktivierbar ist. Diese Dichtungseinheit lässt sich im oben beschriebenen Schiebetor verwenden. Sie ermöglicht insbesondere eine lückenlose Weiterleitung der Aktivierung, ohne zusätzliche Überbrückungsmittel. Vorzugsweise weist dabei jede Absenkdichtung einen stirnseitig vorstehenden federbelasteten Betätigungsstab auf, welcher in Längsrichtung der Absenkdichtung eindrückbar ist um die Absenkdichtung zu aktivieren und welcher den Betätigungsstab der benachbarten Absenkdichtung eindrückt oder von ihm eindrückbar ist, wobei die einander gegenüber liegenden Enden von zwei benachbarten Betätigungsstäben gemeinsam einen konvex/konkave Kulissenführung bilden.

Vorzugsweise weist jede Absenkdichtung dieser Dichtungseinheit einen stirnseitig vorstehenden federbelasteten Betätigungsstab auf, welcher in Längsrichtung der Absenkdichtung eindrückbar ist um die Absenkdichtung zu aktivieren und welcher den Betätigungsstab der benachbarten Absenkdichtung eindrückt oder von ihm eindrückbar ist, wobei einer von zwei benachbarten Betätigungsstäbe eine endseitige Schrägfläche und der andere der zwei benachbarten Betätigungsstäbe eine in einem Winkel zur Längsrichtung der Absenkdichtung nach aussen vorstehende Gleitfläche, wobei die Schrägfläche der Gleitfläche entlang gleitbar ist.

Die Absenkdichtung zur Verwendung als Absenkdichtung im erfindungsgemässen Schiebetor weist ein Gehäuse, einen federbelasteten Absenkmechanismus und ein relativ zum Gehäuse mittels des Absenkmechanismus absenkbares und anhebbares Dichtelement auf. Die Absenkdichtung weist ferner einen Betätigungsstab zur einseitigen Aktivierung des Absenkmechanismus auf, wobei der Betätigungsstab mit einem ersten Ende an einer ersten Stirnseite des Gehäuses vorsteht und zur Aktivierung des Absenkmechanismus in das Gehäuse eindrückbar ist. Der Betätigungsstab steht mindestens bei Aktivierung des Absenkmechanismus mit einem zweiten, der ersten Stirnseite gegenüberliegenden Ende dem Gehäuse vor.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Figur 1: ein erfindungsgemässes geschlossenes Schiebetor mit zwei Flügeltüren im geschlossenen Zustand;
- Figur 2: das Schiebetor gemäss Figur 1 mit einer geöffneten Flügeltür;
- Figur 3: das Schiebetor gemäss Figur 1 mit einer geöffneten Flügeltür;
- Figur 4: das Schiebetor gemäss Figur 1 im geöffneten Zustand;
- Figur 5a: einen ersten Endbereich einer ersten Absenkdichtung;
- Figur 5b: den ersten Endbereich gemäss Figur 5a im Anschlag an einem seitlichen Türrahmen in einer Seitenansicht;
- Figur 5c: den ersten Endbereich gemäss Figur 5a in einer Ansicht von oben;
- Figur 6a: einen zweiten Endbereich der ersten Absenkdichtung in Kontakt mit einem ersten Endbereich einer zweiten Absenkdichtung;
- Figur 6b: die Endbereiche gemäss Figur 6a in einer Seitenansicht;
- Figur 6c: die Endbereiche gemäss Figur 6a in einer Ansicht von oben;
- Figur 7a: einen zweiten Endbereich der zweiten Absenkdichtung in Kontakt mit einem ersten Endbereich einer dritten Absenkdichtung;
- Figur 7b: die Endbereiche gemäss Figur 7a in einer Seitenansicht;
- Figur 7c: die Endbereiche gemäss Figur 7a in einer Ansicht von oben im geöffneten Zustand einer Flügeltür;
- Figur 8a: einen zweiten Endbereich der dritten Absenkdichtung in Kontakt mit einem ersten Endbereich einer vierten Absenkdichtung;
- Figur 8b: die Endbereiche gemäss Figur 8a in einer Seitenansicht;
- Figur 8c: die Endbereiche gemäss Figur 8a in einer Ansicht von oben im geöffneten Zustand einer Flügeltür;
- Figur 9a: einen zweiten Endbereich der vierten Absenkdichtung in Kontakt mit einem ersten Endbereich einer fünften Absenkdichtung;
- Figur 9b: die Endbereiche gemäss Figur 9a in einer Seitenansicht;
- Figur 9c: die Endbereiche gemäss Figur 9a in einer Ansicht von oben im geöffneten Zustand einer Flügeltür;
- Figur 10a: einen zweiten Endbereich der fünften Absenkdichtung in einer perspektivischen Darstellung;
- Figur 10b: den Endbereich gemäss Figur 10a in einer Seitenansicht im abgesenkten Zustand und
- Figur 10c: den Endbereich gemäss Figur 10a in einer Seitenansicht im angehobenen Zustand.

### BESCHREIBUNG BEVORZUGTER AUSFÜHRUNGSFORMEN

In Figur 1 ist ein Schiebetor dargestellt. Derartige Schiebetore werden zum Verschliessen von Wandöffnungen verwendet, beispielsweise im Brand- oder Rauchfall oder zur Raumtrennung. Das Schiebetor weist einen Grundflügel 10 auf, welcher mittels Laufrollen 11 entlang einer Laufschiene 12 geführt verschiebbar ist. Die Schieberichtung zum Verschliessen der Wandöffnung, also zum Schliessen des Schiebetors, ist mit einem grossen Pfeil dargestellt.

Im Grundflügel 10 ist mindestens eine Flügeltür angeordnet. Hier sind beispielhaft zwei Flügeltüren 13, 14 dargestellt, welche durch einen Abschnitt des Grundflügels 10 voneinander getrennt sind. Eine erste Flügeltür 13 ist um eine rechtsbandig angeordnete Schwenkachse schwenkbar; eine zweite Flügeltür 14 über eine linksbandig angeordnete Schwenkachse.

Der Grundflügel 10 ist an seiner unteren Stirnseite mit mehreren Absenkdichtungen mit in Figur 1 abgesenkten Dichtelementen 30, 32, 34 versehen. Auch die zwei Flügeltüren 13, 14 weisen Absenkdichtungen mit in dieser Figur abgesenkten Dichtelementen 31, 33 auf.

In Figur 2 ist die zweite, in Schliessrichtung der ersten Flügeltür 13 nachfolgende Flügeltür 14 im geöffneten Zustand dargestellt. Das zugehörige Dichtelement 33 sowie das in Schliessrichtung nachfolgende Dichtelement 34 des Grundflügels ist dabei angehoben, die übrigen Dichtelemente 32, 31, 30 liegen nach wie vor dichtend auf dem Boden auf.

In Figur 3 ist die zweite Flügeltür 14 geschlossen, hingegen ist die erste Flügeltür 13 offen.

Dadurch ist die zugehörige Absenkdichtung angehoben und das entsprechende Dichtelement 31 liegt nicht mehr auf dem Boden auf. Dasselbe gilt für die in Schliessrichtung des Schiebetors nachfolgenden Dichtelemente 32, 33, 34. Lediglich das vorangehende Dichtelement 30 ist nach wie vor abgesenkt.

In Figur 4 ist das gesamte Schiebetor offen, wobei die Flügeltüren 13, 14 in der vom Grundflügel 10 definierten Fläche liegen und somit auch geschlossen sind. Das Bezugszeichen O bezeichnet eine somit freigegebene Wandöffnung O. In diesem Zustand sind nun alle Dichtelemente 30, 31, 32, 33, 34 angehoben. Das Schiebetor lässt sich somit von dieser Stellung auf einfache Weise in diese geschlossene, in Figur 1 dargestellte Stellung bringen, ohne dass irgendwelche Dichtelemente 30, 31, 32, 33, 34 über den Boden schleifen. Erst wenn das Schiebetor an einem seitlichen Anschlagsblock 15 ansteht, werden die Absenkdichtungen der einzelnen Abschnitte 10, 13, 14 des Schiebetors aktiviert und die Dichtelemente 30, 31, 32, 33, 34 abgesenkt. Der Auslöseblock 15 steht vorzugsweise am Torrahmen vor.

Als Absenkdichtungen lassen sich die bekannten mechanisch automatisch absenkbaren Dichtungen mit einseitiger, stirnseitiger Auslösung einsetzen. Nachfolgend wird exemplarisch ein bevorzugter Typ einer Absenkdichtung beschrieben. Derartige Türdichtungen sind beispielsweise aus EP 0 338 974 bekannt.

Die Dichtung kann an einer unteren Stirnseite des Schiebetors befestigt sein. Vorzugsweise ist sie in einer stirnseitigen Nut befestigt, beispielsweise angeschraubt.

Die Absenkdichtung weist, wie in Figur 5a erkennbar ist, ein Dichtungsgehäuse 20 mit einer darin gehaltenen, hier nicht sichtbaren Trägerschiene auf. Gehäuse 20 und Schiene sind vorzugsweise aus einem Aluminiumprofil gefertigt. Beide sind vorzugsweise u-förmig ausgebildet, wobei das Gehäuse 20 nach unten offen und die Trägerschiene vorzugsweise nach oben offen ausgebildet ist. An der Trägerschiene ist ein ein- oder mehrstückiges Dichtungselement 30 befestigt, welches vorzugsweise aus einem elastomeren Material, beispielsweise Silikon, besteht.

Die Trägerschiene ist gemeinsam mit dem Dichtungselement 30 relativ zum Dichtungsgehäuse 20 anhebbar und absenkbar. Hierzu ist ein nicht sichtbarer mechanisch automatisch aktivierbarer Absenkmechanismus vorhanden, wie er ebenfalls aus dem Stand der Technik bekannt ist. Beispielweise offenbaren EP 0 509 961, DE 19 516 530, DE 35 26 720 sowie DE 34 27 938 Absenkmechanismen mit einer einseitigen Aktivierung. Die Dichtelemente der einzelnen Türdichtungen können im Falle einer Brandschutztüre mit aufblähenden Mitteln versehen sein.

Der Dichtung steht vorzugsweise auf mindestens einer, vorzugsweise auf genau einer Stirnseite ein Auslöseelement in Form eines federbelasteter Betätigungsstabs 40 vor, welcher beim Schliessen des Schiebetors am seitlichen Anschlagsblock 15 ansteht und dadurch eingedrückt wird. Dies ist in Figur 5b dargestellt. In Figur 5c stellt der Pfeil die Schliessbewegung des Schiebetors dar. Der Stab 40 ist mit einer Kraftübertragungsstange verbunden, welche im oberen Bereich des Gehäuses 20 verläuft. Im Gehäuse 20 sind ferner eine oder mehrere Blattfedern gehalten, welche mit ihrem jeweiligen ersten Ende an der Kraftübertragungsstange und mit ihrem jeweiligen zweiten Ende am Gehäuse 20 befestigt sind. Ein mittlerer Bereich der Blattfedern ist jeweils an der Trägerschiene befestigt. Wird der Betätigungsstab 40 eingedrückt, werden die Blattfedern zusammengedrückt und die Trägerschiene abgesenkt. Das Dichtungselement 30 liegt dichtend auf dem Boden auf und verschliesst den Spalt zwischen der Unterseite des Schiebetors und dem Boden. Wird das Schiebetor wieder geöffnet, werden die Blattfedern wieder entlastet und die Trägerschiene wird zusammen mit dem Dichtungselement 30 wieder angehoben. Das hier dargestellte erste Ende des Betätigungsstabes ist vorzugsweise als plane Anschlagsfläche ausgebildet.

Die Figuren 5a bis 5c zeigen die in Schliessrichtung des Tors vorderste Dichtung, genauer seinen ersten Endbereich. Es handelt sich hier somit um das erste Gehäuse 20, das erste Dichtelement 30 und den ersten Betätigungsstab 40 handelt. Diese Position ist in Figur 1 mit A bezeichnet.

Der Absenkmechanismus der zweiten und nachfolgenden Dichtungen ist mit demjenigen der ersten Dichtung identisch und wird somit nicht nochmals beschrieben. Dasselbe gilt für Gehäuse, Trägerschiene und Dichtelement. Die einzelnen Dichtungen unterscheiden sich vorzugsweise lediglich durch ihre Längen und durch die Endformen ihrer Betätigungsstäbe.

In den Figuren 6a bis 6b ist der gegenüberliegende zweite Endbereich der ersten Dichtung dargestellt sowie der erste Endbereich der zweiten Dichtung mit einem zweiten Gehäuse 21, einem zweiten Dichtelement 31 und einem zweiten Betätigungsstab 41. Diese Position ist in Figur 1 mit B bezeichnet.

Der erste Betätigungsstab 40 weist ein zweites Ende auf, welches dem ersten, in den Figuren 5a bis 5c sichtbaren Ende gegenüberliegt. Dieses zweite Ende kann im angehobenen Zustand innerhalb des Dichtungsgehäuses verlaufen. Es kann jedoch bereits dem Gehäuse 20 vorstehen. Vorzugsweise steht dieses zweite Ende mindestens dann dem Gehäuse 20 vor, wenn das erste Ende in Richtung Gehäuse 20 eingedrückt und das Dichtelement 30 somit abgesenkt ist. Gleiches gilt auch für die nachfolgend beschriebenen Absenkdichtungen.

Das zweite Ende dieses ersten Betätigungsstabes 40 weist eine konkave Kulissenfläche 400 auf. Der Betätigungsstab 40 kann einstückig ausgebildet sein oder er kann aus zwei oder mehreren Einzelteilen bestehen, welche über sich über die Länge der ersten Dichtung erstreckendes Kopplungsteil miteinander verbunden sind. Vorzugsweise sind die zwei Enden zwei Einzelteile, welche am flachen Schieber des Absenkmechanismus befestigt sind. Vorzugsweise sind sie so befestigt, z.B. angeschraubt, dass das Mass ihres Überstandes bezüglich des Gehäuses 20 einstellbar ist. Die Betätigungsstäbe der übrigen Dichtungen sind vorzugsweise diesbezüglich gleich ausgebildet.

Das erste Ende des zweiten Betätigungsstabes 41 weist vorzugsweise eine konvexe Kulissenfläche 410 auf, welche ein Gegenstück zur konkaven Kulissenfläche 400 bildet. Diese zweite Dichtung ist an oder in der ersten Flügeltür 13 befestigt.

Bei geschlossener Flügeltür 13, jedoch offenem Schiebetor, kontaktieren sich die zwei Kulissenflächen 400, 410 oder sie liegen leicht beabstandet voneinander, wie dies in Figur 6a dargestellt ist.

Bei geschlossener Flügeltür 13 und geschlossenem Schiebetor drückt jedoch der erste Betätigungsstab 40, da er ja am Anschlagsblock 15 ansteht und somit selber eingedrückt wird, den zweiten Betätigungsstab 41 ebenfalls in das zweite Dichtungsgehäuse 21 hinein. Die zweite Trägerschiene wird dadurch gemeinsam mit dem zweiten Dichtelement 31 abgesenkt. Dies ist in Figur 6b dargestellt, wobei zwischen den zwei Betätigungsstäben zur besseren Erkennbarkeit ein in Wirklichkeit nicht vorhandener Spalt dargestellt ist.

Wird nun bei geschlossenem Grundflügel 10 des Schiebetors die erste Flügeltür 13 geöffnet, schwenkt der zweite Betätigungsstab 41 der Kulisse des ersten Betätigungsstabes 40 entlang nach aussen und wird freigegeben. Die zweite Dichtung hebt sich wieder an, so dass das zweite Dichtelement 31 beim Öffnen und Schliessen der ersten Flügeltür 13 nicht über den Boden schleift. Beim Schliessen der ersten Flügeltür 13 ermöglichen die Kulissen 400, 410 dank einer gekoppelten Schwenk- und Drückbewegung wieder eine Kontaktierung der zwei Betätigungsstäbe 40, 41 und somit ein Eindrücken des zweiten Stabes 41. Die zweite Dichtung wird wieder abgesenkt.

Wird das gesamte Schiebetor, genauer der Grundflügel 10, geöffnet, so entfernt sich das zweite Ende des ersten Betätigungsstabes 40 ebenfalls von der zweiten Dichtung und diese wird angehoben. Beim Schliessen des Grundflügels 10 wird hingegen auch der zweite Betätigungsstab 41 aufgrund der Kraftübertragung wieder eingedrückt.

In den Figuren 7a bis 7c ist die der hintere Endbereich der zweiten Dichtung sowie der vordere Bereich der dritten Dichtung dargestellt. Diese Position ist in Figur 1 mit C bezeichnet.

Die dritte Dichtung ist wiederum am oder im Grundflügel 10 angeordnet. Das hintere zweite Ende des zweiten Betätigungsstabes 41 weist eine Gleitfläche auf, hier in Form einer abgewinkelten Gleitplatte 411. Diese Gleitplatte 411 ist mit einem ersten Schenkel 412 senkrecht zum zweiten Betätigungsstab 41 angeordnet. Ein zweiter, zum ersten in einem Winkel stehender Schenkel 413 der Gleitplatte 411 steht dem Gehäuse 20 seitlich vor. Je nach Art der Türe bzw. der Anordnung ihrer Schwenkachse in Bezug auf die Schliessrichtung des Tors steht der zweite Schenkel 413 der Torfläche des Schiebetors nach aussen vor oder er ist im Grundflügel oder Schiebetürflügel integriert. Dies gilt auch für die nachfolgend beschriebenen Dichtungen mit Gleitplatten.

Beim Öffnen der ersten Flügeltür 13 folgt die Gleitplatte 411 gemäss diesem Beispiel der Türfläche und somit dem ersten Schenkel 412 nach und ist in Bezug auf die Türfläche der ersten Flügeltür 13 nach hinten abgewinkelt.

Ein erstes Ende des dritten Betätigungsstabes 42 der dritten Dichtung ist abgeschrägt ausgebildet. Auch hier leitet der zweite Betätigungsstab 41 die Kraft wiederum an den dritten Betätigungsstab 42 weiter, so dass die dritte Dichtung entsprechend abgesenkt wird. In Figur 7b ist wiederum ein Abstand zwischen den Stäben 41, 42 gezeichnet, welche in Wirklichkeit bei abgesenkter Dichtung nicht vorhanden ist.

Beim Öffnen der ersten Flügeltür 13 gleitet die Gleitplatte 411 der Schrägfläche 420 entlang und gibt den dritten Betätigungsstab 42 frei. Die dritte Dichtung hebt sich ebenfalls an. Beim Schliessen der ersten Flügeltür 13 wird der zweite Betätigungsstab 41 eingedrückt und leitet die Kraft wiederum an den dritten Betätigungsstab 42 weiter. Die Gleitfläche 411 ermöglicht dabei ein optimales Einfädeln beim Schliessen der ersten Flügeltür 13.

Die Figuren 8a bis 8c zeigen nun die Situation zwischen dem Grundflügelbereich mit dritter Dichtung und der zweiten Flügeltür 14. Diese Position ist in Figur 1 mit D bezeichnet.

Hier weist nun das hintere zweite Ende des dritten Betätigungsstabes 42 eine Gleitplatte 421 auf. Diese ist gleich ausgebildet wie die erste, d.h. unter anderem mit einem ersten Schenkel 422 und einem zweiten dazu schrägen Schenkel 423. Dieser schräge Schenkel 423 steht jedoch der zweiten Flügeltür 14 in Öffnungsrichtung dieser Flügeltür 14 vor oder er ist, wie oben erwähnt, in die Fläche des Tors integriert. Somit ragt dieser Schenkel 423 auf der anderen Seite der Grundfläche des Schiebetors heraus als der zweite Schenkel 413 der Gleitplatte 411 der ersten Flügeltür 13.

Hier ist nun der vierte Betätigungsstab 43 der vierten Dichtung mit einer Schrägfläche 430 versehen. Diese Schrägfläche 430 ist ebenfalls entgegen gesetzt geneigt als die früher genannte Schrägfläche 420. Diese Schrägfläche 430 schwenkt beim Öffnen der zweiten Flügeltür 14 der Gleitplatte 421 entlang und drückt beim Schliessen der Flügeltür 14 auf die Gleitplatte 421, so dass der vierte Betätigungsstab 43 entsprechend freigeben bzw. wieder eingedrückt wird.

In den Figuren 9a bis 9c ist der Übergang zwischen der zweiten Flügeltür 14 und dem dritten und hintersten Abschnitt des Grundflügels 10 dargestellt. Diese Position ist in Figur 1 mit E bezeichnet.

Das hintere zweite Ende des vierten Betätigungsstabes 43 weist wiederum eine konvexe Kulissenfläche 431 auf. Das erste vordere Ende des fünften Betätigungsstabes 44 ist mit konkaven Kulissenfläche 440 ausgebildet, deren Form zur Verwendung mit der konvexen Kulissenfläche 431 geeignet ist. Der fünfte Betätigungsstab 44 ist Teil der fünften Absenkdichtung, welche am oder im dritten Abschnitt des Grundflügels 10 angeordnet ist. Das Gehäuse der fünften Dichtung ist mit dem Bezugszeichen 24 bezeichnet. Auch hier findet somit über den vierten Betätigungsstab 43 die Kraftübertragung statt, damit die fünfte Absenkdichtung aktiviert wird. Der in Figur 9b gezeichnete Abstand zwischen den Stäben 43, 44 ist bei abgesenkter Dichtung in Wirklichkeit ebenfalls nicht vorhanden.

In den Figuren 10a bis 10c ist nun die fünfte Dichtung im hintersten Bereich des Schiebetors, d.h. im hintersten Bereich des dritten Grundflügelabschnitts, dargestellt. Diese Position ist in Figur 1 mit F bezeichnet.

Hier steht kein Betätigungsstab mehr vor. Es findet somit keine weitere Kraftübermittlung statt.

Die Dichtungseinheit ermöglicht die flexible Ausbildung eines Schiebetors mit schwellenlosen Flügeltüren, wobei alle Bereiche des Schiebetors mit Absenkdichtungen versehen werden können. Dabei genügt ein einziges Anschlagelement, um für sämtliche Stellungen des Schiebetors bzw. der Flügeltüren eine optimale Positionen für die Dichtungen zu erhalten.

**BEZUGSZEICHENLISTE**

| | | | |
|---|---|---|---|
| 10 | Grundflügel | 40 | erster Betätigungsstab |
| 11 | Laufrad | 400 | konkave Kulissenfläche |
| 12 | Laufschiene | 41 | zweiter Betätigungsstab |
| 13 | erste Flügeltür | 410 | konvexe Kulissenfläche |
| 14 | zweite Flügeltür | 411 | Gleitplatte |
| 15 | Anschlagblock | 412 | erster Schenkel |
| | | 413 | zweier Schenkel |
| 20 | erstes Gehäuse | 42 | dritter Betätigungsstab |
| 21 | zweites Gehäuse | 420 | Schrägfläche |
| 22 | drittes Gehäuse | 421 | Gleitplatte |
| 23 | viertes Gehäuse | 422 | erstere Schenkel |
| 24 | fünftes Gehäuse | 423 | zweiter Schenkel |
| | | 43 | vierter Betätigungsstab |
| 30 | erstes Dichtelement | 430 | Schrägfläche |
| 31 | zweites Dichtelement | 431 | konvexe Kulissenfläche |
| 32 | drittes Dichtelement | 44 | fünfter Betätigungsstab |
| 33 | viertes Dichtelement | 440 | konkave Kulissenfläche |
| 34 | fünftes Dichtelement | | |
| | | O | Öffnung |

## Patentansprüche

1. Schiebetor mit einem verschiebbaren Grundflügel (10) und mit mindestens einer im Grundflügel (10) angeordneten schwenkbaren Flügeltür (13, 14), wobei die Flügeltür (13, 14) eine automatisch mechanisch aktivierbare Absenkdichtung (31, 33) aufweist zur Dichtung der Flügeltür (13, 14) gegenüber einem Boden oder einer Decke, wobei die Absenkdichtung (31, 33) beim Öffnen der Flügeltür (13, 14) automatisch anhebbar und beim Schliessen der Flügeltür (13, 14) automatisch absenkbar ist, **dadurch gekennzeichnet, dass** im Schiebetor, jedoch ausserhalb der Flügeltür (13, 14), eine weitere automatisch mechanisch aktivierbare Absenkdichtung (30, 32, 34) vorhanden ist, wobei eine zweite (31, 32, 33, 34) dieser zwei Absenkdichtungen durch eine erste (30, 31, 32, 33) dieser zwei Absenkdichtungen aktivierbar ist.

2. Schiebetor nach Anspruch 1, wobei das Schiebetor mehr als zwei Absenkdichtungen (30, 31, 32, 33, 34) aufweist, welche in Längsrichtung hintereinander angeordnet sind, und wobei eine der zweiten Absenkdichtung (31, 32, 33) benachbarte dritte Absenkdichtung (32, 33, 34) durch die zweite Absenkdichtung (31, 32, 33) aktivierbar ist und gegebenenfalls in Längsrichtung der dritten Absenkdichtung (32, 33, 34) nachfolgende Absenkdichtungen (33, 34) durch die jeweils benachbarte vorgängige Absenkdichtung (32, 33) aktivierbar sind.

3. Schiebetor nach einem der Ansprüche 1 oder 2, wobei jede Absenkdichtung (30, 31, 32, 33, 34) einen stirnseitig vorstehenden federbelasteten Betätigungsstab (40, 41, 42, 43, 44) aufweist, welcher in Längsrichtung der Absenkdichtung (30, 31, 32, 33, 34) eindrückbar ist um die Absenkdichtung (30, 31, 32, 33, 34) zu aktivieren und wobei der erste Betätigungsstab (40, 41, 42, 43) der ersten Absenkdichtung (30, 31, 32, 33) mit einem ersten vorstehenden Ende der ersten Absenkdichtung (30, 31, 32, 33) vorsteht und mit einem zweiten Ende auf der gegenüberliegenden Stirnseite der ersten Absenkdichtung (30, 31, 32, 33) vorsteht, wobei der zweite Betätigungsstab (41, 42, 43, 44) der zweiten Absenkdichtung (31, 32, 33, 34) mittels dieses zweiten Endes eindrückbar ist um die zweite Absenkdichtung (31, 32, 33, 34) zu aktivieren.

4. Schiebetor nach den Ansprüchen 2 und 3, wobei alle Absenkdichtungen (30, 31, 32, 33, 34) stirnseitig vorstehende Betätigungsstäbe (40, 41, 42, 43, 44) aufweisen, welche in Längsrichtung der Absenkdichtung (30, 31, 32, 33, 34) eindrückbar sind, wobei der Betätigungsstab (42, 43, 44) des dritten und der allenfalls in Längsrichtung nachfolgenden Absenkdichtungen (32, 33, 34) durch das zweite Ende des Betätigungsstabs (41, 42, 43) der jeweiligen benachbarten vorgängigen Absenkdichtung (31, 32, 33) eindrückbar ist.

5. Schiebetor nach einem der Ansprüche 1 bis 4, wobei der Grundflügel (10) mit der ersten oder zweiten Absenkdichtung (30, 31) ausgestattet ist.

6. Schiebetor nach einem der Ansprüche 1 bis 5, wobei das Schiebetor mindestens zwei schwenkbare Flügeltüren (13, 14) aufweist, wobei jede Flügeltür (13, 14) mit einer der genannten Absenkdichtungen (31, 33) versehen ist.

7. Schiebetor nach einem der Ansprüche 1 bis 6, wobei die Flügeltür (13) eine Schwenkachse aufweist, welche in Schliessrichtung des Schiebetors der Flügeltür (13) vorangeht, und wobei die zweite Absenkdichtung (31) die Absenkdichtung der Flügeltür (13) ist und die erste Absenkdichtung (30) im Grundflügel (10) angeordnet ist.

8. Schiebetor nach den Ansprüchen 3 und 7, wobei das zweite hintere Ende des ersten Betätigungsstabes (40) eine konkave Kulissenfläche (400) aufweist und das erste vordere Ende des zweiten Betätigungsstabes (41) eine konvexe Kulissenfläche (410) aufweist und wobei beim Öffnen der Flügeltür (13) im geschlossenen Zustand des Grundflügels (10) die konvexe Kulissenfläche (410) entlang der konkave Kulissenfläche (400) schwenkt und wobei beim Schliessen der Flügeltür (13) die konkave Kulissenfläche (400) auf die konvexe Kulissenfläche (410) drückt.

9. Schiebetor nach einem der Ansprüche 1 bis 6, wobei die Flügeltür (14) eine Schwenkachse aufweist, welche in Schliessrichtung des Schiebetors der Flügeltür (14) nachfolgt, und wobei die zweite Absenkdichtung (33) die Absenkdichtung der Flügeltür (14) ist und die erste Absenkdichtung (32) im Grundflügel (10) angeordnet ist.

10. Schiebetor nach den Ansprüchen 3 und 9, wobei das zweite hintere Ende des ersten Betätigungsstabes (42) mit einer Gleitplatte (421) versehen ist, welche einem Dichtungsgehäuse (22) der ersten Absenkdichtung in einem Winkel zur Längsrichtung und senkrecht zu einer Schwenkachse der Flügeltür (14) nach aussen vorsteht, wobei das erste vordere Ende des zweiten Betätigungsstabes (43) eine Schrägfläche (430) aufweist und wobei beim Öffnen der Flügeltür (14) im geschlossenen Zustand des Grundflügels (10) die Schrägfläche (430) der Gleitplatte (421) entlang gleitet und wobei beim Schliessen der Flügeltür (14) die Gleitplatte (421) auf die Schrägfläche (430) drückt.

11. Schiebetor nach einem der Ansprüche 1 bis 6, wobei die Flügeltür (13) eine Schwenkachse aufweist, welche in Schliessrichtung des Schiebetors der Flügeltür (13) vorangeht, und wobei die erste Absenkdichtung (31) die Absenkdichtung der Flügeltür (13) ist und die zweite Absenkdichtung (32) im Grundflügel (10) angeordnet ist.

12. Schiebetor nach den Ansprüchen 3 und 11, wobei das zweite hintere Ende des ersten Betätigungsstabes (41) mit einer Gleitplatte (411) versehen ist, welche einem Dichtungsgehäuse (21) der ersten Absenkdichtung in einem Winkel zur Längsrichtung und senkrecht zu einer Schwenkachse der Flügeltür (13) nach aussen vorsteht, wobei das erste vordere Ende des zweiten Betätigungsstabes (42) eine Schrägfläche (420) aufweist und wobei beim Öffnen der Flügeltür (13) im geschlossenen Zustand des Grundflügels (10) die Gleitplatte (411) der Schrägfläche (420) entlang gleitet und wobei beim Schliessen der Flügeltür (13) die Gleitplatte (411) auf die Schrägfläche (420) drückt.

13. Schiebetor nach einem der Ansprüche 1 bis 6, wobei die Flügeltür (14) eine Schwenkachse aufweist, welche in Schliessrichtung des Schiebetors der Flügeltür (14) nachfolgt, und wobei die erste Absenkdichtung (33) die Absenkdichtung der Flügeltür (14) ist und die zweite Absenkdichtung (34) im Grundflügel (10) angeordnet ist.

14. Schiebetor nach den Ansprüchen 3 und 13, wobei das zweite hintere Ende des ersten Betätigungsstabes (43) eine konvexe Kulissenfläche (431) aufweist und das erste vordere Ende des zweiten Betätigungsstabes (44) eine konkave Kulissenfläche (440) aufweist und wobei beim Öffnen der Flügeltür (14) im geschlossenen Zustand des Grundflügels (10) die konvexe Kulissenfläche (431) entlang der konkaven Kulissenfläche (440) schwenkt und wobei beim Schliessen der Flügeltür (14) die konvexe Kulissenfläche (431) auf die konkave Kulissenfläche (440) drückt.

15. Schiebetor nach Anspruch 1, wobei jede Absenkdichtung (30, 31, 33, 34) einen stirnseitig vorstehenden federbelasteten Betätigungsstab (40, 41, 43, 44) aufweist, welcher in Längsrichtung der Absenkdichtung (30, 31, 33, 34) eindrückbar ist, um die Absenkdichtung (30, 31, 33, 34) zu aktivieren und welcher den Betätigungsstab (41, 43, 44) der benachbarten Absenkdichtung (31, 33, 34) eindrückt oder von ihm eindrückbar ist, wobei die einander gegenüber liegenden Enden von zwei benachbarten Betätigungsstäben (40, 41, 43, 44) gemeinsam einen konvex/konkave Kulissenführung (400, 410, 431, 440) bilden.

16. Schiebetor nach einem der Ansprüche 1 oder 15, wobei jede Absenkdichtung (31, 32, 33) einen stirnseitig vorstehenden federbelasteten Betätigungsstab (41, 42, 43) aufweist, welcher in Längsrichtung der Absenkdichtung (31, 32, 33) eindrückbar ist um die Absenkdichtung (31, 32, 33) zu aktivieren und welcher den Betätigungsstab (42, 43) der benachbarten Absenkdichtung eindrückt oder von ihm eindrückbar ist, wobei einer von zwei benachbarten Betätigungsstäbe (42, 43) eine endseitige Schrägfläche (420, 430) und der andere der zwei benachbarten Betätigungsstäbe (41, 42) eine in einem Winkel zur Längsrichtung der Absenkdichtung einem Gehäuse der Absenkdichtung vorstehende Gleitfläche (411, 421) aufweist, wobei die Schrägfläche (420, 430) relativ zur Gleitfläche (411, 421) entlang gleitbar ist.

17. Schiebetor nach Anspruch 1, wobei die Absenkdichtung ein Gehäuse (20, 21, 22, 23), einen federbelasteten Absenkmechanismus und ein relativ zum Gehäuse (20, 21, 22, 23) mittels des Absenkmechanismus absenkbares und anhebbares Dichtelement (30, 31, 32, 33) aufweist, wobei die Absenkdichtung ferner einen Betätigungsstab zur einseitigen Aktivierung des Absenkmechanismus aufweist, wobei der Betätigungsstab mit einem ersten Ende an einer ersten Stirnseite des Gehäuses (20, 21, 22, 23) vorsteht und zur Aktivierung des Absenkmechanismus in das Gehäuse eindrückbar ist, **dadurch gekennzeichnet, dass** der Betätigungsstab mindestens bei Aktivierung des Absenkmechanismus mit einem zweiten, der ersten Stirnseite gegenüberliegenden Ende dem Gehäuse (20, 21, 22, 23) vorsteht.

## Claims

1. Sliding gate with a displaceable base leaf (10) and with at least one pivotable leaf door (13, 14) arranged in the base leaf (10), wherein the leaf door (13, 14) has an automatically mechanically activatable lowering seal (31, 33) for sealing the leaf door (13, 14) with respect to a floor or a ceiling, wherein the lowering seal (31, 33) can be automatically raised when opening the leaf door (13, 14) and automatically lowered when closing the leaf door (13, 14), **characterized in that** a further automatically mechanically activatable lowering seal (30, 32, 34) is present in the sliding gate, but outside of the leaf door (13, 14), wherein a second (31, 32, 33, 34) of these two lowering seals can be activated by a first (30, 31, 32, 33) of these two lowering seals.

2. Sliding gate according to Claim 1, wherein the sliding gate has more than two lowering seals (30, 31, 32, 33, 34) which are arranged behind one another in the longitudinal direction, and wherein a third lowering seal (32, 33, 34), which is adjacent to the second lowering seal (31, 32, 33), can be activated by the second lowering seal (31, 32, 33) and, where appropriate, lowering seals (33, 34) which follow in the longitudinal direction of the third lowering seal (32, 33, 34) can be activated by the respectively adjacent preceding lowering seal (32, 33).

3. Sliding gate according to either of Claims 1 and 2, wherein each lowering seal (30, 31, 32, 33, 34) has a spring-loaded actuating bar (40, 41, 42, 43, 44) which projects on the end sides and can be pressed in in the longitudinal direction of the lowering seal (30, 31, 32, 33, 34) in order to activate the lowering seal (30, 31, 32, 33, 34) and wherein the first actuating bar (40, 41, 42, 43) of the first lowering seal (30, 31, 32, 33) projects by a first projecting end from the first lowering seal (30, 31, 32, 33) and projects by a second end on the opposite end side of the first lowering seal (30, 31, 32, 33), wherein the second actuating bar (41, 42, 43, 44) of the second lowering seal (31, 32, 33, 34) can be pressed in by means of this second end in order to activate the second lowering seal (31, 32, 33, 34).

4. Sliding gate according to Claims 2 and 3, wherein all the lowering seals (30, 31, 32, 33, 34) have actuating bars (40, 41, 42, 43, 44) which project on the end sides and can be pressed in in the longitudinal direction of the lowering seal (30, 31, 32, 33, 34), wherein the actuating bar (42, 43, 44) of the third and, if present, of the lowering seals (32, 33, 34) which follow in the longitudinal direction can be pressed in by the second end of the actuating bar (41, 42, 43) of the respective adjacent preceding lowering seal (31, 32, 33).

5. Sliding gate according to one of Claims 1 to 4, wherein the base leaf (10) is equipped with the first or second lowering seal (30, 31).

6. Sliding gate according to one of Claims 1 to 5, wherein the sliding gate has at least two pivotable leaf doors (13, 14), wherein each leaf door (13, 14) is provided with one of the stated lowering seals (31, 33).

7. Sliding gate according to one of Claims 1 to 6, wherein the leaf door (13) has a pivot axis which precedes the leaf door (13) in the closing direction of the sliding gate, and wherein the second lowering seal (31) is the lowering seal of the leaf door (13) and the first lowering seal (30) is arranged in the base leaf (10).

8. Sliding gate according to Claims 3 and 7, wherein the second rear end of the first actuating bar (40) has a concave guide surface (400) and the first front end of the second actuating bar (41) has a convex guide surface (410) and wherein, when opening the leaf door (13) in the closed state of the base leaf (10), the convex guide surface (410) pivots along the concave guide surface (400) and wherein, when closing the leaf door (13), the concave guide surface (400) presses onto the convex guide surface (410).

9. Sliding gate according to one of Claims 1 to 6, wherein the leaf door (14) has a pivot axis which trails the leaf door (14) in the closing direction of the sliding gate, and wherein the second lowering seal (33) is the lowering seal of the leaf door (14) and the first lowering seal (32) is arranged in the base leaf (10).

10. Sliding gate according to Claims 3 and 9, wherein the second rear end of the first actuating bar (42) is provided with a sliding plate (421) which projects outwardly from a seal housing (22) of the first lowering seal at an angle to the longitudinal direction and perpendicularly to a pivot axis of the leaf door (14), wherein the first front end of the second actuating bar (43) has an inclined surface (430) and wherein, when opening the leaf door (14) in the closed state of the base leaf (10), the inclined surface (430) slides along the sliding plate (421) and wherein, when closing the leaf door (14), the sliding plate (421) presses onto the inclined surface (430).

11. Sliding gate according to one of Claims 1 to 6, wherein the leaf door (13) has a pivot axis which precedes the leaf door (13) in the closing direction of the sliding gate, and wherein the first lowering seal (31) is the lowering seal of the leaf door (13) and the second lowering seal (32) is arranged in the base leaf (10).

12. Sliding gate according to Claims 3 and 11, wherein the second rear end of the first actuating bar (41) is provided with a sliding plate (411) which projects outwardly from a seal housing (21) of the first lowering seal at an angle to the longitudinal direction and perpendicularly to a pivot axis of the leaf door (13), wherein the first front end of the second actuating bar (42) has an inclined surface (420) and wherein, when opening the leaf door (13) in the closed state of the base leaf (10), the sliding plate (411) slides along the inclined surface (420) and wherein, when closing the leaf door (13), the sliding plate (411) presses onto the inclined surface (420).

13. Sliding gate according to one of Claims 1 to 6, wherein the leaf door (14) has a pivot axis which trails the leaf door (14) in the closing direction of the sliding gate, and wherein the first lowering seal (33) is the lowering seal of the leaf door (14) and the second lowering seal (34) is arranged in the base leaf (10).

14. Sliding gate according to Claims 3 and 13, wherein the second rear end of the first actuating bar (43) has a convex guide surface (431) and the first front end of the second actuating bar (44) has a concave guide surface (440) and wherein, when opening the leaf door (14) in the closed state of the base leaf (10), the convex guide surface (431) pivots along the concave guide surface (440) and wherein, when closing the leaf door (14), the convex guide surface (431) presses onto the concave guide surface (440).

15. Sliding gate according to Claim 1, wherein each lowering seal (30, 31, 33, 34) has a spring-loaded actuating bar (40, 41, 43, 44) which projects on the end sides and which can be pressed in in the longitudinal direction of the lowering seal (30, 31, 33, 34) in order to activate the lowering seal (30, 31, 33, 34) and which presses the actuating bar (41, 43, 44) of the adjacent lowering seal (31, 33, 34) or can be pressed in thereby, wherein the mutually opposite ends of two adjacent actuating bars (40, 41, 43, 44) together form a convex/concave slide guide (400, 410, 431, 440).

16. Sliding gate according to either of Claims 1 and 15, wherein each lowering seal (31, 32, 33) has a spring-loaded actuating bar (41, 42, 43) which projects on the end sides and which can be pressed in in the longitudinal direction of the lowering seal (31, 32, 33) in order to activate the lowering seal (31, 32, 33) and which presses in the actuating bar (42, 43) of the adjacent lowering seal or can be pressed in thereby, wherein one of two adjacent actuating bars (42, 43) has a terminal inclined surface (420, 430) and the other of the two adjacent actuating bars (41, 42) has a sliding surface (411, 421) which projects from a housing of the lowering seal at an angle to the longitudinal direction of the lowering seal, wherein the inclined surface (420, 430) is able to slide along relative to the sliding surface (411, 421).

17. Sliding gate according to Claim 1, wherein the lowering seal has a housing (20, 21, 22, 23), a spring-loaded lowering mechanism and a sealing element (30, 31, 32, 33) which can be lowered and raised relative to the housing (20, 21, 22, 23) by means of the lowering mechanism, wherein the lowering seal further has an actuating bar for the one-sided activation of the lowering mechanism, wherein the actuating bar projects by a first end on a first end side of the housing (20, 21, 22, 23) and can be pressed into the housing in order to activate the lowering mechanism, **characterized in that**, at least during activation of the lowering mechanism, the actuating bar projects from the housing (20, 21, 22, 23) by a second end opposite the first end side.

## Revendications

1. Portail coulissant avec un battant de base (10) pouvant être déplacé et avec au moins une porte battante (13, 14) pouvant pivoter disposée dans le battant de base (10), la porte battante (13, 14) comportant un joint rabattable (31, 33) automatiquement activable de façon mécanique pour étanchéifier la porte battante (13, 14) par rapport à un plancher ou à un plafond, le joint rabattable (31, 33) pouvant être soulevé automatiquement lors de l'ouverture de la porte battante (13, 14) et pouvant être descendu automatiquement lors de la fermeture de la porte battante (13, 14), **caractérisé en ce qu'**un joint rabattable (30, 32, 34) automatiquement activable de façon mécanique supplémentaire est présent dans le portail coulissant, toutefois à l'extérieur de la porte battante (13, 14), un deuxième joint rabattable (31, 32, 33, 34) parmi ces deux joints rabattables pouvant être activé par un premier joint rabattable (30, 31, 32, 33) parmi ces deux joints rabattables.

2. Portail coulissant selon la revendication 1, le portail coulissant comportant plus de deux joints rabattables (30, 31, 32, 33, 34) disposés les uns derrière les autres dans la direction longitudinale et un troisième joint rabattable (32, 33, 34) connexe au deuxième joint rabattable (31, 32, 33) pouvant être activé par le deuxième joint rabattable (31, 32, 33) et le cas échéant les joints rabattables (33, 34) suivants pouvant être activés par le joint rabattable (32, 33) précédent respectivement connexe dans la direction longitudinale du troisième joint rabattable (32, 33, 34).

3. Portail coulissant selon l'une quelconque des revendications 1 ou 2, chaque joint rabattable (30, 31, 32, 33, 34) comportant une tige d'actionnement (40, 41, 42, 43, 44) chargée par ressort saillant du côté avant pouvant être enfoncée dans la direction longitudinale du joint rabattable (30, 31, 32, 33, 34) pour activer le joint rabattable (30, 31, 32, 33, 34) et la première tige d'actionnement (40, 41, 42, 43) du premier joint rabattable (30, 31, 32, 33) saillant avec une première extrémité saillante du premier joint rabattable (30, 31, 32, 33) et saillant avec une deuxième extrémité sur le côté avant opposé du premier joint rabattable (30, 31, 32, 33), la deuxième tige d'actionnement (41, 42, 43, 44) du deuxième joint rabattable (31, 32, 33, 34) pouvant être enfoncée à l'aide de cette deuxième extrémité pour activer le deuxième joint rabattable (31, 32, 33, 34).

4. Portail coulissant selon les revendications 2 et 3, tous les joints rabattables (30, 31, 32, 33, 34) comportant des tiges d'actionnement (40, 41, 42, 43, 44) saillant du côté avant pouvant être enfoncées dans la direction longitudinale du joint rabattable (30, 31, 32, 33, 34), la tige d'actionnement (42, 43, 44) du troisième joint rabattable et des joints rabattables (32, 33, 34) éventuellement suivants dans la direction longitudinale pouvant être enfoncée par la deuxième extrémité de la tige d'actionnement (41, 42, 43) du joint rabattable (31, 32, 33) précédent connexe respectif.

5. Portail coulissant selon l'une quelconque des revendications 1 à 4, le battant de base (10) étant équipé du premier ou deuxième joint rabattable (30, 31).

6. Portail coulissant selon l'une quelconque des revendications 1 à 5, le portail coulissant comportant au moins deux portes battantes (13, 14) pouvant pivoter, chaque porte battante (13, 14) étant pourvue d'un desdits joints rabattables (31, 33).

7. Portail coulissant selon l'une quelconque des revendications 1 à 6, la porte battante (13) comportant un axe de pivotement avançant dans la direction de fermeture du portail coulissant de la porte battante (13) et le deuxième joint rabattable (31) étant le joint rabattable de la porte battante (13) et le premier joint rabattable (30) étant disposé dans le battant de base (10).

8. Portail coulissant selon les revendications 3 et 7, la deuxième extrémité arrière de la première tige d'actionnement (40) comportant une surface de coulisse (400) concave et la première extrémité avant de la deuxième tige d'actionnement (41) comportant une surface de coulisse (410) convexe et lors de l'ouverture de la porte battante (13) dans l'état fermé du battant de base (10), la surface de coulisse (410) convexe pivotant le long de la surface de coulisse (400) concave et lors de la fermeture de la porte battante (13), la surface de coulisse (400) concave appuyant sur la surface de coulisse (410) convexe.

9. Portail coulissant selon l'une quelconque des revendications 1 à 6, la porte battante (14) comportant un axe de pivotement suivant la porte battante (14) dans la direction de fermeture du portail coulissant et le deuxième joint rabattable (33) étant le joint rabattable de la porte battante (14) et le premier joint rabattable (32) étant disposé dans le battant de base (10).

10. Portail coulissant selon les revendications 3 et 9, la deuxième extrémité arrière de la première tige d'actionnement (42) étant pourvue d'une plaque de glissement (421) ressortant vers l'extérieur d'un boîtier de joint (22) du premier joint rabattable selon un certain angle par rapport à la direction longitudinale et perpendiculairement à un axe de pivotement de la porte battante (14), la première extrémité avant de la deuxième tige d'actionnement (43) comportant une surface oblique (430) et lors de l'ouverture de la porte battante (14) dans l'état fermé du battant de base (10), la surface oblique (430) glissant le long de la plaque de glissement (421) et lors de la fermeture de la porte battante (14), la plaque de glissement (421) appuyant sur la surface oblique (430).

11. Portail coulissant selon l'une quelconque des revendications 1 à 6, la porte battante (13) comportant un axe de pivotement avançant dans la direction de fermeture du portail coulissant de la porte battante (13) et le premier joint rabattable (31) étant le oint rabattable de la porte battante (13) et le deuxième joint rabattable (32) étant disposé dans le battant de base (10).

12. Portail coulissant selon les revendications 3 et 11, la deuxième extrémité arrière de la première tige d'actionnement (41) étant pourvue d'une plaque de glissement (411) saillant vers l'extérieur d'un boîtier de joint (21) du premier joint rabattable selon un certain angle par rapport à la direction longitudinale et perpendiculairement à un axe de pivotement de la porte battante (13), la première extrémité avant de la deuxième tige d'actionnement (42) comportant une surface oblique (420) et lors de l'ouverture de la porte battante (13) dans l'état fermé du battant de base (10), la plaque de glissement (411) glissant le long de la surface oblique (420) et lors de la fermeture de la porte battante (13), la plaque de glissement (411) appuyant sur la surface oblique (420).

13. Portail coulissant selon l'une quelconque des revendications 1 à 6, la porte battante (14) comportant un axe de pivotement suivant la porte battante (14) dans la direction de fermeture du portail coulissant et le premier joint rabattable (33) étant le joint rabattable de la porte battante (14) et le deuxième joint rabattable (34) étant disposé dans le battant de base (10).

14. Portail coulissant selon les revendications 3 et 13, la deuxième extrémité arrière de la première tige d'actionnement (43) comportant une surface de coulisse (431) convexe et la première extrémité avant de la deuxième tige d'actionnement (44) comportant une surface de coulisse (440) concave et lors de l'ouverture de la porte battante (14) dans l'état fermé du battant de base (10), la surface de coulisse (431) convexe pivotant le long de la surface de coulisse (440) concave et lors de la fermeture de la porte battante (14), la surface de coulisse (431) convexe appuyant sur la surface de coulisse (440) concave.

15. Portail coulissant selon la revendication 1, chaque joint rabattable (30, 31, 33, 34) comportant une tige d'actionnement (40, 41, 43, 44) chargée par ressort saillant du côté avant pouvant être enfoncée dans la direction longitudinale du joint rabattable (30, 31, 33, 34) pour activer le joint rabattable (30, 31, 33, 34) et enfonçant la tige d'actionnement (41, 43, 44) du joint rabattable (31, 33, 34) connexe ou pouvant être enfoncée par elle, les extrémités opposées les unes par rapport aux autres de deux tiges d'actionnement (40, 41, 43, 44) connexes formant ensemble un guide à coulisse (400, 410, 431, 440) convexe/concave.

16. Portail coulissant selon l'une quelconque des revendications 1 ou 15, chaque joint rabattable (31, 32, 33) comportant une tige d'actionnement (41, 42, 43) chargée par ressort saillant du côté avant pouvant être enfoncée dans la direction longitudinale du joint rabattable (31, 32, 33) pour activer le joint rabattable (31, 32, 33) et enfonçant la tige d'actionnement (42, 43) du joint rabattable connexe ou pouvant être enfoncée par elle, une des deux tiges d'actionnement (42, 43) connexes comportant une surface oblique (420, 430) du côté d'extrémité et l'autre des deux tiges d'actionnement (41, 42) connexes comportant une surface de glissement (411, 421) ressortant d'un boîtier du joint rabattable selon un certain angle par rapport à la direction longitudinale du joint rabattable, la surface oblique (420, 430) pouvant glisser de façon relative le long de la surface de glissement (411, 421).

17. Portail coulissant selon la revendication 1, le joint rabattable comportant un boîtier (20, 21, 22, 23), un mécanisme de rabattement chargé par ressort et un élément d'étanchéité (30, 31, 32, 33) abaissable et soulevable par rapport au boîtier (20, 21, 22, 23) à l'aide du mécanisme de rabattement, le joint rabattable comportant en outre une tige d'actionnement pour l'activation unilatérale du mécanisme de rabattement, la tige d'actionnement saillant avec une première extrémité au niveau d'un premier côté avant du boîtier (20, 21, 22, 23) et pouvant être enfoncée dans le boîtier pour l'activation du mécanisme de rabattement, **caractérisé en ce que** la tige d'actionnement ressort du boîtier (20, 21, 22, 23) au moins lors de l'activation du mécanisme de rabattement, avec une deuxième extrémité opposée au premier côté avant.
